# EUROPÄISCHE PATENTSCHRIFT

(11) **EP 1 712 359 B1**
(45) Veröffentlichungstag und Bekanntmachung des Hinweises auf die Patenterteilung: **23.11.2011**
(21) Anmeldenummer: 06007231.1
(22) Anmeldetag: 06.04.2006
(51) Int. Cl.: B41F 27/12

(54) **Vorrichtung und Verfahren zum Andrücken einer Bespannung an einen Druckwerkzylinder einer Rotationsdruckmaschine**
Device and process for pressing a covering against a rotary press printing cylinder
Dispositif et procédé pour presser un cliché contre un cylindre d'impression d'une presse rotative

(30) Priorität: 13.04.2005 DE 102005017182
(43) Veröffentlichungstag der Anmeldung: 18.10.2006
(73) Patentinhaber: manroland AG, 63075 Offenbach/Main (DE)
(72) Erfinder: Klauss, Steffen, 08527 Plauen (DE); Koppelkamm, Günter, 08541 Neuensalz (DE); Naumann, Reinhard, 04435 Schkeuditz (DE); Oertel, Frank, 07957 Langenwetzendorf (DE)
(74) Vertreter: Epp, Matthias Heinz

(56) Entgegenhaltungen:
- EP-A2- 0 712 725
- US-A- 5 718 175
- US-B1- 6 450 096

## Beschreibung

Die Erfindung betrifft eine Vorrichtung und ein Verfahren zum Andrücken einer Bespannung an einen Druckwerkzylinder einer Rotationsdruckmaschine mit Hilfe mindestens einer Andrückrolle, die mittels eines Arbeitszylinders an den Druckwerkzylinder anstellbar ist.

Die EP 712 725 B2 zeigt längs eines Formzylinders an einem Träger angeordnete Andrückrollen, die mittels pneumatischer Arbeitszylinder an eine auf dem Formzylinder befindliche flexible Druckform anstellbar sind. Die Druckräume der Arbeitszylinder werden über Schläuche mit Druckluft gespeist. Bei dieser Vorrichtung ist von Nachteil, dass mit einer zunehmenden Anzahl von Arbeitszylindern der Aufwand und Platzbedarf für das Verlegen der Schlauchleitungen steigt.
Aus der US 5,718,175 A ist ebenfalls eine gattungsgemäße Andrückvorrichtung mit einem Kanal bekannt.

Es ist Aufgabe der Erfindung, eine Vorrichtung zum Andrücken einer Bespannung an einen Druckwerkzylinder zu schaffen, die sich durch einen geringen Platzbedarf auszeichnet und kostengünstig erstellbar ist. Außerdem ist ein Verfahren zu schaffen.

Die Aufgabe wird erfindungsgemäß mit den Merkmalen der unabhängigen Ansprüche 1 und 13 gelöst. Die Vorrichtung erspart Schlauchleitungen, die durch die Kanäle des Trägers ersetzt werden. Außerdem ermöglicht der als Profil ausgeführte Träger dessen Platz und Gewicht sparende Ausführung mit einem kleinen Querschnitt. Weiterhin ermöglicht der Profilträger die Montage der Arbeitszylinder mit geringem Aufwand. Auch ist die Vorrichtung für eine unterschiedliche Anzahl von Arbeitszylindern und Andrückrollen und somit für unterschiedlich breite Druckwerkzylinder einfach modifizierbar. Insgesamt wird eine kostensparende Fertigung der Vorrichtung für vielfältige Einbauvarianten möglich.

Weitere Merkmale und Vorteile ergeben sich aus den Unteransprüchen in Verbindung mit der Beschreibung.

Die Erfindung soll nachfolgend an einem Ausführungsbeispiel näher erläutert werden. In den zugehörigen Zeichnungen zeigt schematisch:
- Fig. 1:: eine Vorrichtung zum Andrücken einer Bespannung, perspektivisch dargestellt,
- Fig. 2:: den Schnitt II-II nach Fig. 1,
- Fig. 3:: eine Anbauvariante zu Fig. 2,
- Fig. 4:: den Schnitt IV-IV nach Fig. 1,
- Fig. 5:: den Schnitt V-V nach Fig. 1, wobei unter anderem die Variante der in die Endplatte eingeschraubten Verschlussschrauben gezeigt ist,
- Fig. 6:: eine Draufsicht auf den Träger mit einer Darstellung der Druckmittelführung.

Die in Fig. 1 gezeigte Vorrichtung enthält einen Träger 1, der als Profil ausgebildet ist, das heißt einen profilförmigen Querschnitt besitzt, wie in Fig. 2 gezeigt. Der Träger 1 beinhaltet in seiner Längsrichtung nebeneinander angeordnet zwölf Arbeitszylinder 2 bis 13, die in jeweils eine Bohrung 14 eingesteckt und befestigt sind. Statt der pneumatischen Arbeitszylinder 2 bis 13 könnten auch hydraulische Arbeitszylinder zur Anwendung kommen. Die Arbeitszylinder 2 bis 13 weisen vorteilhaft einen topfförmigen Zylinder 15 auf, in dem sich ein Kolben 16 nebst Kolbenstange 17 befindet. An jeder Kolbenstange 17 ist eine Achse 18 befestigt, auf der zwei Andrückrollen 19 drehbar gelagert sind (Fig. 1, 6). Stattdessen könnte beispielsweise an einer Kolbenstange 17 auch nur eine Andrückrolle 19 in einer Gabel gelagert sein.

Die Vorrichtung ist längs eines Formzylinders 20 angeordnet, der in Achsrichtung nebeneinander vier Druckformen 21 bis 24 trägt. In Fig. 6 sind schematisch diese Druckformen 21 bis 24 dargestellt. Statt an einem Formzylinder könnte die Vorrichtung beispielsweise auch an einem Übertragungszylinder angeordnet sein, der als Bespannung ein Gummituch trägt. Der Träger 1 weist in Längsrichtung einen ersten Kanal 25 auf, der mit den Druckräumen 29 für das Einfahren der Andrückrollen 19, also mit den kolbenstangenseitigen Druckräumen, aller Arbeitszylinder 2 bis 13 in Strömungsverbindung steht. Hierzu weist der Zylinder 15 eine Bohrung 26 auf, die über ein Kanalsystem 27 mit dem ersten Kanal 25 in Verbindung steht (Fig. 2). Es stehen weiterhin von den einer Druckform 21 bis 24 zugeordneten Arbeitszylindern 2 bis 13 die Druckräume 28 für das Ausfahren der Andrückrollen 19, also die kolbenbodenseitigen Druckräume, jeweils mit einem separaten Kanal 30 bis 33 in Strömungsverbindung. Im einzelnen stehen die kolbenbodenseitigen Druckräume der Arbeitszylinder 2 bis 4 mit dem Kanal 30, die kolbenbodenseitigen Druckräume der Arbeitszylinder 5 bis 7 mit dem Kanal 32, die kolbenbodenseitigen Druckräume der Arbeitszylinder 8 bis 10 mit dem Kanal 32 und die kolbenbodenseitigen Druckräume der Arbeitszylinder 11 bis 13 mit dem Kanal 33 in Strömungsverbindung. Zur Herstellung dieser Verbindung ist der Boden des Zylinders 15 mit einem Loch 34 versehen. Außerdem steht die Bohrung 14 über eine Querbohrung 34 mit dem zugehörigen Kanal 30 bzw. 31 bzw. 32 bzw. 33 in Verbindung. Die Bohrung 14 ist zum Boden des Zylinders 15 mit einem Rundring 36 abgedichtet. An den längsseitigen Enden des Trägers 1 ist jeweils eine Endplatte 37 angeschraubt, die Gewindebohrungen 38 aufweist, in die die Kanäle 25, 30 bis 33 des Trägers 1 münden. Während in die eine Endplatte 37 Anschlussstücke 39 für den Anschluss der die Druckluft zuführenden Schläuche in die Gewindebohrungen 38 eingeschraubt sind (Fig. 1), sind die Gewindebohrungen 38 der anderen Endplatte 37 mit Verschlussschrauben 40 verschlossen. Letzteres wurde in Fig. 5 anstelle der darzustellenden Anschlussstücke 39 gezeigt. Dank dem immer gleichartigen Abschluss des Trägers 1 mit den Endplatten 37 sind einfach Vorrichtungen für verschieden lange Druckwerkzylinder realisierbar, da diese sich im Wesentlichen nur im Längenmaß des Trägers 1 und in der Anzahl von Bohrungen 14 zur Aufnahme der Arbeitszylinder 2 bis 13 unterscheiden. Die wahlweise Bestückung der Endplatten 37 mit Anschlussstücken 39 oder Verschlussschrauben 40 gibt die Möglichkeit, auch bei unterschiedlichen Einbaulagen der Vorrichtung, zum Beispiel an rechts- oder linksdrehende Druckwerkzylinder, die Druckluft in die Vorrichtung immer von der gleichen Gestellseite einer Druckeinheit zuzuführen. Der Träger 1 wird vorteilhaft aus einem Leichtmetall-Strangpressprofil hergestellt. Das Profil enthält als geschlossenes Profil bereits die Kanäle 25, 30 bis 33 für die Luftversorgung und kann mit weiteren Aussparungen versehen werden, die eine Optimierung von hoher Steifigkeit und geringer Masse zulassen.

Die Andrückrollen 19 sind in einem Schutzgehäuse 41 angeordnet, das zum Formzylinder 20 hin mit vier nebeneinander angeordneten Öffnungsklappen 42 bis 45 abschließt. Dabei ist jeder Druckform 21 bis 24 jeweils eine Öffnungsklappe 42 bis 45 zugeordnet (Fig. 6). Die Öffnungsklappen 42 bis 45 sind aus einem zwischen den Andrückrollen 19 und dem Formzylinder 20 befindlichen Verstellbereich der Andrückrollen 19 wegbewegbar. Hierzu sind die Öffnungsklappen 42 bis 45 schwenkbar an dem Schutzgehäuse 41 gelagert und tragen ein Drehgelenk 46, an dem eine Koppel 47 angelenkt ist, die schwenkbar mit der Kolbenstange 17 eines Arbeitszylinders 2 bis 13 verbunden ist. Vorteilhaft ist die Koppel 47 drehbar auf der an der Kolbenstange 17 befestigten Achse 18 gelagert (Fig. 6 und 2). Die Kolbenstange 17, die Koppel 47, die Öffnungsklappe 42 bis 45 und das Schutzgehäuse 41 bilden ein Schubkurbelgetriebe. Durch diese Getriebeverbindung der Öffnungsklappen 42 bis 45 mit jeweils einem Arbeitszylinder werden unter Entfall separater Antriebe beim Aus- und Einfahren der Andrückrollen 19 die Öffnungsklappen 42 bis 45 geöffnet bzw. geschlossen. Die Anwendbarkeit des Antriebes der Öffnungsklappen ist nicht auf die beschriebene Ausführung des Trägers der Vorrichtung zum Andrücken einer Bespannung beschränkt.

Das Schutzgehäuse 41 hat einen U-förmigen Querschnitt, wobei ein Schenkel 48 sowie die Öffnungsklappe 42 bis 45 im geöffneten Zustand als Schutz für die Einlaufspalte zwischen den Andrückrollen 19 und dem Formzylinder 20 dienen. Dabei ist auf den einen Schenkel 48 eine zu dem Einlaufspalt verstellbare Leiste 49 geschraubt (Fig. 2 und 3).

Die Vorrichtung ist um eine Achse 50 von dem Formzylinder wegschwenkbar. Hierzu ist die Vorrichtung auf zwei in das Gestell eingeschraubten, auf der Achse 50 angeordneten Gewindebolzen 51 gelagert (Fig. 4). Im einzelnen ist an den Enden des Trägers 1 jeweils eine Tragplatte 53 befestigt, die eine Senkbohrung 52 enthält, mit der die Tragplatte 53 auf einem Bund 54 des Gewindebolzens 51 lagert. Jeder Gewindebolzen 51 ist mittelbar in das Gestell der Rotationsdruckmaschine geschraubt, und zwar in eine Buchse 55, die an ein Seitenblech 56 angeschraubt ist, das im Gestell der Rotationsdruckmaschine befestigt ist. Zentrisch zur Senkbohrung 52 weist die Tragplatte 53 noch eine durchgehende Bohrung 57 auf, in die ein zylindrischer Ansatz 58 der Buchse 55 ragt. Von dieser Bohrung 57 führt eine die Senkbohrung 52 mit erfassende Ausschlitzung 59 zum Rand der Tragplatte 53.

Die Arbeitsstellung der Vorrichtung wird mittels jeweils einer in die Tragplatten 53 eingeschraubten Schraube 60, die zur Achse 50 beabstandet ist, fixiert. Jede Schraube 60 ragt mit einem Ansatz in eine Fixierplatte 61, die eine Justierung des Anstellwinkels α der Vorrichtung an dem Formzylinder 20 ermöglichend einstellbar am Seitenblech 56 angeschraubt ist.

Längsseitig an dem Träger 1 ist ein Bedienkanal 62 angeordnet (Fig. 2, 3), der Sensoren 63 zur Signalisierung des Öffnungszustandes der Öffnungsklappen 42 bis 45 sowie jedem Bereich einer Druckform 21 bis 24 zugeordnet einen Bedienschalter 64 zur Steuerung eines Wechselprozesses der Druckformen 21 bis 24 enthält. Der Sensor 63 kann beispielsweise ein Magnetfeld des Kolbens 16 desjenigen Arbeitszylinders 2 bis 13 abtasten, der über die Koppel 47 die Öffnungsklappe 42 bis 45 antreibt. Die Elemente des Bedienkanals 62 sind symmetrisch angeordnet. Weiterhin sind die Schlauchanschlüsse und Anschlüsse für die elektrischen Leitungen wahlweise an jedem Ende des Bedienkanals 62 herausführbar. Dies gestattet eine Vorinstallation aller Bauelemente. Außerdem kann der Bedienkanal 62 unabhängig von der Einbaulage der Vorrichtung auf der dem Drucker zugewandten Seite aufgeschraubt werden. Durch diese Möglichkeiten des Zusammenbaus des Bedienkanals 62 und der Vorrichtung können vorteilhaft alle geforderten Einbauvarianten realisiert werden.

Gemäß Fig. 2 ist die Vorrichtung mit einem spitzen Anstellwinkel α an dem Formzylinder 20 angestellt. Als Anstellwinkel α wird der Winkel zwischen der Schubrichtung eines Arbeitszylinders 2 bis 13 und der Tangente an den Formzylinder 20 im Anstellpunkt der Andrückrolle 19 definiert, gemessen an der Unterseite der Vorrichtung. Die Leiste 49 ist so am Schenkel 48 des Schutzgehäuses 41 angeschraubt, dass sich ein nur kleiner Einlaufspalt zum Formzylinder 20 einstellt. Im Vergleich dazu ist gemäß Fig. 3 die Vorrichtung mit einem stumpfen Anstellwinkel α am Formzylinder 20 angeordnet. Hier ist die Leiste 49 entsprechend versetzt am Schenkel 48 angeschraubt, um wiederum einen kleinen Einlaufspalt zu erhalten. Es wurde außerdem die Vorrichtung näher an dem Zylinder 20 angeordnet, das heißt, es wird mit einem kürzeren Anstellweg der Andrückrollen 19 gearbeitet, um mit der zugehörigen Position der geöffneten Öffnungsklappe 42 die gewünschte Größe des Einlaufspaltes an der Öffnungsklappe 42 einzustellen. Der ausgefahrene Zustand der Andrückrolle 19, das heißt ihr Anlagezustand am Formzylinder 20, ist in den Figuren 2 und 3 strichpunktiert dargestellt.

Für gewisse Bedienvorgänge, beispielsweise das Wechseln von Gummitüchern oder das Aus- und Einbauen von Farb- und Feuchtwalzen und deren Justierung, kann die Vorrichtung geschwenkt oder ausgebaut werden. Nach Lockern der Schrauben 60 und Herausdrehen ihres Ansatzes aus den Fixierpiatten 61 (Fig. 5) ist die Vorrichtung auf dem jeweiligen Bund 54 der Gewindebolzen 51 um die Achse 50 schwenkbar (Fig. 4). Nach Herausdrehen des Bundes 54 der Gewindebolzen 51 aus dem Bereich der Senkbohrungen 52 kann die Vorrichtung über die Ausschlitzungen 59 aus dem Bereich der Gewindebolzen 51 gezogen und aus der Rotationsdruckmaschine entnommen werden.

Das Andrücken der Druckform 21 bis 24 erfolgt durch Ausfahren der ihr zugeordneten Andrückrollen 19 gegen den Formzylinder 20 im Rahmen eines Plattenwechselvorganges, der über die Maschinensteuerung oder an den Bedienschaltern 64 ausgelöst werden kann. Das Aus- und Einfahren der Andrückrollen 19 geschieht durch eine gezielte Beaufschlagung der Arbeitszylinder 2 bis 13, die mittels einer Ventilsteuereinheit 65 erfolgt (Fig. 6). Der Ventilsteuereinheit 65 wird Druckluft mit drei verschiedenen Drücken zugeführt, und zwar mit
p1 ≈ 1 bar
p2 ≈ 5 bar
p3 ≈ 3 bar.

Um alle Andrückrollen 19 im eingefahrenen Zustand zu halten, wird dem ersten Kanal 25 Druckluft mit dem Druck p1 zugeführt. In allen Arbeitszylindern 2 bis 13 wird dabei eine einziehende Kraft F1 erzeugt. Um beispielsweise die den Druckformen 21 und 22 zugeordneten Andrückrollen 19 gegen diese und den Formzylinder 20 auszufahren (der Zustand ist in Fig. 1 gezeigt), wird den Kanälen 30 und 31 Druckluft mit dem Druck p2 zugeführt, die in den Druckräumen 28 für das Ausfahren in den Arbeitszylinder 2 bis 7 eine ausfahrende Kraft F2 erzeugt, die größer als die Kraft F1 ist. Für das Einfahren der den Druckformen 21 und 22 zugeordneten Andrückrollen 19 werden die Kanäle 30 und 31 druckfrei geschaltet. Dies bewirkt, dass die in den Druckräumen 29 für das Einfahren der Andrückrollen 19 der Arbeitszylinder 2 bis 7 wirkende Kraft F1 die Kolben 16 einzieht. Vorteilhaft ist es jedoch, wenn nunmehr an den ersten Kanal 25 Druckluft mit dem Druck p3 anqelegt wird, wobei in den Arbeitszylindern 2 bis 7 eine einziehende Kraft F3 erzeugt wird, die kleiner als die Kraft F2 ist. Trotz Wirkens der Kraft F3 üben gegebenenfalls weitere an den Formzylinder 20 angestellte Andrückrollen 19 weiterhin ausreichend ihre Andrückfunktion aus. Die Kräfte sind beispielsweise bemessen zu F1 ≈ 10 N, F2 ≈ 120 N und F3 ≈ 50 N.

Für den Fall, dass nur eine Druckform, z. B. die Druckform 21, gewechselt werden soll und das Spannsystem des Formzylinders 20 gleichzeitig eine zweite Druckform 22 freigibt, wird letztere durch die zugehörigen Andrückrollen 19 weiterhin sicher auf dem Formzylinder 20 gehalten und mit dem Aufspannen der neuen Druckform 21 vom Spannsystem des Formzylinders 20 wieder mit festgespannt. Andererseits ist es möglich, bei Formzylindern 20 mit getrennten Spannsystemen pro Druckform 21 bis 24 durch Speisung des entsprechenden Kanals 30 bis 33 lediglich bei nur einer Druckform 21 bis 24 die Andrückrollen 19 anzustellen.

### Bezugszeichenliste

- 1: Träger
- 2: Arbeitszylinder
- 3: Arbeitszylinder
- 4: Arbeitszylinder
- 5: Arbeitszylinder
- 6: Arbeitszylinder
- 7: Arbeitszylinder
- 8: Arbeitszylinder
- 9: Arbeitszylinder
- 10: Arbeitszylinder
- 11: Arbeitszylinder
- 12: Arbeitszylinder
- 13: Arbeitszylinder
- 14: Bohrung
- 15: Zylinder
- 16: Kolben
- 17: Kolbenstange
- 18: Achse
- 19: Andrückrolle
- 20: Formzylinder
- 21: Druckform
- 22: Druckform
- 23: Druckform
- 24: Druckform
- 25: erster Kanal
- 26: Bohrung
- 27: Kanalsystem
- 28: Druckraum
- 29: Druckraum
- 30: Kanal
- 31: Kanal
- 32: Kanal
- 33: Kanal
- 34: Loch
- 35: Querbohrung
- 36: Rundring
- 37: Endplatte
- 38: Gewindebohrung
- 39: Anschlussstück
- 40: Verschlussschraube
- 41: Schutzgehäuse
- 42: Öffnungsklappe
- 43: Öffnungsklappe
- 44: Öffnungsklappe
- 45: Öffnungsklappe
- 46: Drehgelenk
- 47: Koppel
- 48: Schenkel
- 49: Leiste
- 50: Achse
- 51: Gewindebolzen
- 52: Senkbohrung
- 53: Tragplatte
- 54: Bund
- 55: Buchse
- 56: Seitenblech
- 57: Bohrung
- 58: Ansatz
- 59: Ausschlitzung
- 60: Schraube
- 61: Fixierplatte
- 62: Bedienkanal
- 63: Sensor
- 64: Bedienschalter
- 65: Ventilsteuereinheit

- p1: Druck
- p2: Druck
- p3: Druck
- F1: Kraft
- F2: Kraft
- F3: Kraft

- α: Anstellwinkel

## Patentansprüche

1. Vorrichtung zum Andrücken einer Bespannung (21 bis 24) an einen Druckwerkzylinder (20) einer Rotationsdruckmaschine mit mindestens einer Andrückrolle (19), die bei der Montage der Bespannung (21 bis 24) in deren Bereich mittels eines Arbeitszylinders (2 bis 13) an den Druckwerkzylinder (20) anstellbar ist, wobei der Arbeitszylinder (2 bis 13) an einem im Gestell der Rotationsdruckmaschine angeordneten Träger (1) befestigt ist und der Träger (1) als Profil ausgebildet ist, das in Längsrichtung des Trägers (1) Kanäle (25 , 30 bis 33) aufweist, die mit den Druckräumen (28, 29) des Arbeitszylinders (2 bis 13) in Strömungsverbindung stehen und mit einem Druckmedium speisbar sind, **dadurch gekennzeichnet, dass** in Achsrichtung des Druckwerkzylinders (20) mehrere Bespannungen (21 bis 24) angeordnet sind und jeder Bespannung (21 bis 24) mindestens eine Andrückrolle (19) zugeordnet ist, dass weiterhin von allen den Andrückrollen (19) zugehörigen Arbeitszylindeen (2 bis 13) die Druckräume (29) für das Einfahren der Andrückrollen (19) mit einem ersten Kanal (25) in Strömungsverbindung stehen und von den einer Bespannung (21 bis 24) zugeordneten Arbeitszylindern (2 bis 13) die Druckräume (28) für das Ausfahren der Andruckrollen (19) mit jeweils einem separaten Kanal (30 bis 33) in Strömungsverbindung stehen.

2. Vorrichtung nach Anspruch 1, **dadurch gekennzeichnet, dass** der Träger (1) an den längsseitigen Enden mit jeweils einer angeschraubten Endplatte (37) endet, die Gewindebohrungen (38) aufweist, in die jeweils ein Kanal (25, 30 bis 33) mündet, und dass in die Gewindebohrungen (38) der einen Endplatte (37) Verschlussschrauben (40) und in die Gewindebohrungen (38) der anderen Endplatte (37), Anschlussstücke (39) einschraubbar sind.

3. Vorrichtung nach einem der vorherigen Ansprüche, **dadurch gekennzeichnet, dass** mittels eines Arbeitszylinders (2 bis 13) eine oder zwei Andrückrollen (19) an den Druckwerkzylinder (20) anstellbar sind, wobei die Andrückrollen (19) auf einer Achse (18) drehbar gelagert sind, die an der Kolbenstange (17) des Arbeitszylinders (2 bis 13) befestigt ist.

4. Vorrichtung nach einem der vorherigen Ansprüche, **dadurch gekennzeichnet, dass** die Andrückrolle (19) in einem Schutzgehäuse (41) angeordnet ist, dass eine Öffnungsklappe (42 bis 45) aufweist, die aus einem zwischen der Andrückrolle (19) und dem Druckwerkzylinder (20) befindlichen Verstellbereich der Andrückrolle (19) wegbewegbar ist.

5. Vorrichtung nach Anspruch 4, **dadurch gekennzeichnet, dass** pro Bespannung (21 bis 24) eine Öffnungsklappe (42 bis 45) vorgesehen ist.

6. Vorrichtung nach Anspruch 4 oder 5, **dadurch gekennzeichnet, dass** die Öffnungsklappe (42 bis 45) schwenkbar an dem Schutzgehäuse (41) gelagert ist und ein Drehgelenk (46) trägt, an dem eine Koppel (47) angelenkt ist, die schwenkbar mit der Kolbenstange (17) eines Arbeitszylinders (2 bis 13) verbunden ist.

7. Vorrichtung nach Anspruch 6, **dadurch gekennzeichnet, dass** das Schutzgehäuse (41) einen U-förmigen Querschnitt aufweist und ein Schenkel (48) sowie die Öffnungsklappe (42 bis 45) im geöffneten Zustand als Schutz für die Einlaufspalte zwischen der Andrückrolle (19) und dem Druckwerkzylinder (20) dienen, wobei auf den einen Schenkel (48) eine zu dem Einlaufspalt verstellbare Leiste (49) geschraubt ist.

8. Vorrichtung nach einem der vorherigen Ansprüchen, **dadurch gekennzeichnet, dass** die Vorrichtung um eine Achse (50) von dem Druckwerkzylinder (20) wegschwenkbar ist, wobei die Vorrichtung auf zwei in das Gestell der Rotationsdruckmaschine eingeschraubten, auf der Achse (50) angeordneten Gewindebolzen (51) gelagert ist.

9. Vorrichtung nach Anspruch 8, **dadurch gekennzeichnet, dass** der Träger (1) mit Senkbohrungen (52) in an ihm befestigten Tragplatten (53) auf jeweils einem Bund (54) der Gewindebolzen (51) lagert, dass der Bund (54) aus dem Bereich der Senkbohrung (52) herausschraubbar und die Vorrichtung unter Freigabe einer Ausschlitzung (59) in der Tragplatte (53) aus der Rotationsdruckmaschine entnehmbar ist.

10. Vorrichtung nach Anspruch 8 oder 9, **dadurch gekennzeichnet, dass** sich die auf den Gewindebolzen (51) gelagerte Vorrichtung, die Arbeitsstellung fixierend, beiderseits mit jeweils einer Schraube (60) in einer Fixierplatte (61) abstützt, die, eine Justierung des Anstellwinkels (α) der Vorrichtung an dem Druckwerkzylinder (20) ermöglichend, einstellbar am Gestell (56) angeschraubt ist.

11. Vorrichtung nach einem der vorherigen Ansprüche, **dadurch gekennzeichnet, dass** an dem Träger (1) ein Bedienkanal (62) angeordnet ist, der Sensoren (63) zur Signalisierung des Öffnungszustandes der Öffnungsklappen (42 bis 45 ) sowie jedem Bereich einer Bespannung (21 bis 24) zugeordnet einen Bedienschalter (64) zur Steuerung eines Wechselprozesses der Bespannung (21 bis 24) enthält, wobei die Elemente des Bedienkanals (62) symmetrisch angeordnet sind.

12. Vorrichtung nach einem der Ansprüche 1, 3 oder 6, **dadurch gekennzeichnet, dass** der Arbeitszylinder (2 bis 13) einen topfförmigen Zylinder (15) aufweist, der in eine Bohrung (14) des Trägers (1) eingesteckt ist.

13. Verfahren zum Andrücken einer Bespannung (21 bis 24) an einen Druckwerkzylinder (20) einer Rotationsdruckmaschine unter Verwendung einer Vorrichtung nach Anspruch 1 mit den Verfahrensschritten:
a) Halten aller Andrückrollen (19) im eingefahrenen Zustand durch Zuführen eines Druckmediums mit einem in einem Arbeitszylinder (2 bis 13) eine einziehende Kraft F1 erzeugenden Druck zu dem ersten Kanal (25),
b) Ausfahren der einer Bespannung (21 bis 24) zugeordneten Andrückrollen (19) durch Zuführen eines Druckmediums mit einem in einem Arbeitszylinder (2 bis 13) eine ausfahrende Kraft F2 erzeugenden Druck zu dem zu den die auszufahrenden Andrückrollen (19) tragenden Arbeitszylindern (2 bis 13) führenden separaten Kanal (30 bis 33), wobei die Kraft F2 größer als die Kraft F1 ist,
c) Einfahren der an einer Bespannung (21 bis 24) angestellten Andrückrollen (19) durch Abschalten des Druckmediums an dem separaten Kanal (30 bis 33), der zu den die einzufahrenden Andrückrollen (19) tragenden Arbeitszylindern (2 bis 13) führt.

14. Verfahren nach Anspruch 13, **dadurch gekennzeichnet, dass** beim Ausführen des Verfahrensschrittes c) der Druck des an dem ersten Kanal (25) anliegenden Druckmediums auf einen in einem Arbeitszylinder (2 bis 13) eine einziehende Kraft F3 erzeugenden Wert erhöht wird, wobei die Kraft F3 kleiner als die Kraft F2 ist.

## Claims

1. A device for pressing a clothing (21 to 24) against a printing couple cylinder (20) of a rotary printing press having at least one pressure roller (19) which upon the mounting of the clothing (21 to 24) can be engaged with the printing couple cylinder (20) in its region by means of a working cylinder (2 to 13), wherein the working cylinder (2 to 13) is fastened to a carrier (1) arranged in the stand of the rotary printing press and the carrier (1) is designed as profile which in longitudinal direction of the carrier (1) comprises channels (25, 30 to 33) which are in flow connection with the pressure chambers (28, 29) of the working cylinder (2 to 13) and can be fed with a pressure medium, **characterized in that** in axial direction of the printing couple cylinder (20) several clothings (21 to 24) are arranged and each clothing (21 to 24) is assigned at least one pressure roller (19), **in that** furthermore of all the working cylinders (2 to 13) associated with the pressure rollers (19) the pressure chambers (29) for the retraction of the pressure rollers (19) are in flow connection with a first channel (25) and of the working cylinders (2 to 13) assigned to a clothing (21 to 24) the pressure chambers (28) for extending the pressure rollers (19) are in flow connection each with a separate channel (30 to 33).

2. The device according to claim 1, **characterized in that** the carrier (1) at the longitudinal ends terminates with a screwed-on end plate (37) each, which comprises threaded holes (38) in each of which a channel (25, 30 to 33) leads, and **in that** into the threaded holes (38) of the one end plate (37) screw plugs (40) and into the threaded bores (38) of the other end plate (37), connecting pieces (39) can be screwed.

3. The device according to any one of the preceding claims, **characterized in that** by means of a working cylinder (2 to 13) one or two pressure rollers (19) can be engaged with the printing couple cylinder (20), wherein the pressure rollers (19) are rotatably mounted on an axle (18) which is fastened to the piston rod (17) of the working cylinder (2 to 13).

4. The device according to any one of the preceding claims, **characterized in that** the pressure roller (19) is arranged in a protective housing (41) which has an opening flap (42 to 45), which can be moved away out of an adjusting range of the pressure roller (19) located between the pressure roller (19) and the printing couple cylinder (20).

5. The device according to claim 4, **characterized in that** for each clothing (21 to 24) an opening flap (42 to 45) is provided.

6. The device according to claim 4 or 5, **characterized in that** the opening flap (42 to 45) is pivotably mounted on the protective housing (41) and carries a pin joint (46) on which a coupler (47) is hinged to, which is pivotably connected to the piston rod (17) of a working cylinder (2 to 13).

7. The device according to claim 6, **characterized in that** the protective housing (41) has a U-shaped cross section and a leg (48) and the opening flap (42 to 45) in the opened state serve as protection for the inlet gap between the pressure roller (19) and the printing couple cylinder (20), wherein a strip (49) adjustable to the inlet gap is screwed onto the one leg (48).

8. The device according to any one of the preceding claims, **characterized in that** the device can be pivoted away from the printing couple cylinder (20) about an axle (50), wherein the device is mounted on two threaded bolts (51) arranged on the axle (50) which are screwed into the stand of the rotary printing press.

9. The device according to claim 8, **characterized in that** the carrier (1) with counterbores (52) in support plates (53) fastened to said carrier is mounted in each case on a collar (54) of the threaded bolts (51), **in that** the collar (54) can be screwed out of the region of the counterbore (52) and the device can be removed out of the rotary printing press subject to the exposure of a slit (59) in the support plate (53).

10. The device according to claim 8 or 9, **characterized in that** the device mounted on the threaded bolts (51) while fixing the working position supports itself on both sides with a screw (60) in a fixing plate (61) each, which, making possible an adjustment of the tilt angle (α) of the device on the printing couple cylinder (20), is screwed onto the stand (56) in an adjustable manner.

11. The device according to any one of the preceding claims, **characterized in that** on the carrier (1) an operating channel (62) is arranged, which contains sensors (63) for signalling the opening state of the opening flaps (42 to 45) and, assigned to each region of a clothing (21 to 24) contains an operating switch (64) for controlling a changing process of the clothing (21 to 24), wherein the elements of the operating channel (62) are arranged symmetrically.

12. The device according to any one of the claims 1, 3 or 6, **characterized in that** the working cylinder (2 to 13) comprises a pot-shaped cylinder (15) which is inserted in a bore (14) of the carrier (1).

13. A method for pressing a clothing (21 to 24) against a printing couple cylinder (20) of a rotary printing press subject to the use of a device according to claim 1 with the method steps:
a) holding of all pressure rollers (19) in the retracted state by feeding a pressure medium to the first channel (25) with a pressure generating a retracting force F1 in a working cylinder (2 to 13),
b) extending of the pressure rollers (19) assigned to a clothing (21 to 24) by feeding a pressure medium with a pressure generating an extending force F2 in a working cylinder (2 to 13) to the separate channel (30 to 33) carrying the pressure rollers (19) to be extended and guiding the working cylinders (2 to 13), wherein the force F2 is greater than the force F1,
c) retracting of the pressure rollers (19) engaged with a clothing (21 to 24) through switching off the pressure medium on the separate channel (30 to 33), which leads to the working cylinders (2 to 13) carrying the pressure rollers (19) to be retracted.

14. The method according to claim 13, **characterized in that** upon carrying out the method step c), the pressure of the pressure medium applied to the first channel (25) is increased to a value generating a retracting force F3 in a working cylinder (2 to 13), wherein the force F3 is smaller than the force F2.

## Revendications

1. Dispositif pour presser un élément de couverture (21-24) contre un cylindre d'impression (20) d'une presse rotative comportant :
- au moins un galet applicateur (19) appliqué contre le cylindre d'impression (20) lors du montage de l'élément de couverture (21-24), au niveau de celui-ci à l'aide d'un vérin (2-13),
* les vérins (2-13) étant fixés à une barre (1) installée dans le bâti de la presse rotative et la barre (1) est en forme de profilé ayant des canaux (25, 30-33) dans sa direction longitudinale, ces canaux étant reliés aux chambres de pression (28, 29) des vérins (2-13) pour recevoir du fluide sous pression,
dispositif **caractérisé en ce que**
- plusieurs éléments de couverture (21-24) sont prévus dans la direction axiale du cylindre d'impression (20) et à chaque élément de couverture (21-24), est associé au moins un galet applicateur (19), et
- en outre, les vérins (2-13) associés aux galets applicateurs (19) ont leur chambre de pression (29) reliée à un premier canal (25) pour rétracter les galets applicateurs (19), et les chambres de pression (28) des vérins (2-13) associés aux éléments de couverture (21-24) sont reliées chacune à un canal distinct (30-33) pour déployer les galets applicateurs (19).

2. Dispositif selon la revendication 1,
**caractérisé en ce que**
- les extrémités du côté longitudinal de la barre (1), se terminent chacune par une plaque d'extrémité (37), vissée, munie de taraudages (38) dans lesquels débouche respectivement un canal (25, 30-33), et
- les taraudages (38) d'une plaque d'extrémité (37) reçoivent des vis d'obturation (40) et les taraudages (38) de l'autre plaque d'extrémité (37) reçoivent des raccords (39).

3. Dispositif selon l'une des revendications précédentes,
**caractérisé en ce qu'**
un vérin (2-13) applique un ou deux galets applicateurs (19) contre le cylindre d'impression (20),
* les galets applicateurs (19) étant montés à rotation sur un axe (18) fixé à la tige de piston (17) du vérin (2-13).

4. Dispositif selon l'une des revendications précédentes,
**caractérisé en ce que**
les galets applicateurs (19) sont logés dans un boîtier protecteur (41) comportant un volet d'ouverture (42-45) mobile dans une plage de réglage des galets applicateurs (19) entre le galet applicateur (19) et le cylindre d'impression (20).

5. Dispositif selon la revendication 4,
**caractérisé par**
un volet d'ouverture (42-45) pour chaque élément de couverture (21-24).

6. Dispositif selon la revendication 4 ou 5,
**caractérisé en ce que**
le volet d'ouverture (42-45) est monté pivotant sur le boîtier protecteur (41) et porte une articulation (46) avec une biellette (47) reliée de manière pivotante à la tige de piston (17) d'un vérin (2-13).

7. Dispositif selon la revendication 6,
**caractérisé en ce que**
le boîtier protecteur (41) a une section en forme de U dont une branche (48) ainsi que le volet d'ouverture (42-45) à l'état ouvert, servent de protection pour l'intervalle d'entrée entre le galet applicateur (19) et le cylindre d'impression (20),
* une réglette (49) réglant l'intervalle d'entrée, étant vissée sur la branche (48).

8. Dispositif selon l'une des revendications précédentes,
**caractérisé en ce que**
le dispositif peut être basculé pour s'écarter du cylindre d'impression (20) autour d'un axe (50),
* le dispositif étant monté sur deux vis (51) vissées sur l'axe (50) dans le bâti de la presse rotative.

9. Dispositif selon la revendication 8,
**caractérisé en ce que**
la barre (1) est montée par les lamages (52) dans les plaques de support (53) fixées à la barre chaque fois sur la tête (54) des vis (51),
* la tête (54) pouvant se dévisser de la zone des lamages (52) et permettre d'extraire le dispositif en libérant une fente (59) de la plaque de support (53) de la presse rotative.

10. Dispositif selon la revendication 8 ou 9,
**caractérisé en ce que**
le dispositif porté par la vis (51) soutient, en la bloquant, la position active de part et d'autre chaque fois avec une vis (60) dans la plaque de blocage (61), vissée de manière réglable dans le bâti (56) et permettant l'ajustage de l'angle d'application (α) du dispositif contre le cylindre d'impression (20).

11. Dispositif selon l'une des revendications précédentes,
**caractérisé en ce que**
la barre (1) comporte un canal de service (62) recevant des capteurs (63) pour signaler l'état d'ouverture des volets d'ouverture (42-45), ainsi qu'un commutateur de service (64) associé à chaque zone d'un élément de couverture (21-24) pour commander le changement de l'élément de couverture (21-24),
* les éléments du canal de service (62) étant symétriques.

12. Dispositif selon l'une des revendications 1, 3 ou 6,
**caractérisé en ce que**
le vérin (2-13) comporte un cylindre (15) en forme de pot engagé dans un perçage (14) de la barre (1).

13. Procédé pour appliquer un élément de couverture (21-24) contre un cylindre d'impression (20) d'une presse rotative en utilisant un dispositif selon la revendication 1,
**caractérisé par** les étapes suivantes :
a) tenir tous les galets applicateurs (19) à l'état rentré en alimentant un premier canal (25) avec un fluide à une pression générant une force d'attraction F1 dans un vérin (2-13),
b) déployer les galets applicateurs (19) associés à un élément de couverture (21-24) en fournissant du fluide sous une pression générant une force de déploiement F2 dans un vérin (2-13) à un canal distinct (30-33) relié au vérin (2-13) portant les galets (19) à déployer, la force F2 étant supérieure à la force F1,
c) rétracter les galets applicateurs (19) appliqués contre l'élément de couverture (21-24) en coupant le fluide sous pression dans le canal séparé (30-33) faisant rétracter le vérin (2-13) portant les galets applicateurs (19).

14. Procédé selon la revendication 13,
**caractérisé en ce que**
pour l'étape de procédé c), on relève la pression du fluide sous pression du premier canal (25) à une valeur générant une force d'attraction F3 dans le vérin (2-13), la force F3 étant inférieure à la force F2.
